# FASCICULE DE BREVET EUROPEEN

(11) **EP 0 239 442 B1**
(45) Date de publication et mention de la délivrance du brevet: **31.05.1989**
(21) Numéro de dépôt: 87400391.6
(22) Date de dépôt: 23.02.1987
(51) Int. Cl.: F23M 5/04, F27D 1/14

(54) **Perfectionnements apportés à la fixation des éléments de protection des chambres de combustion de chaudières**
Befestigungen von Schutzelementen in Heizkesselbrennkammern
Fixation of protection elements in the combustion chambers of boilers

(30) Priorité: 17.03.1986 FR 8603755
(43) Date de publication de la demande: 30.09.1987
(73) Titulaire: CONSTRUCTIONS NAVALES ET INDUSTRIELLES DE LA MEDITERRANEE, F-75008 Paris (FR)
(72) Inventeur: Durand, Jean-Pierre, F-83500 La Seyne sur Mer (FR)
(74) Mandataire: Armengaud Ainé, Alain

(56) Documents cités:
- FR-A- 2 290 627
- GB-A- 1 481 571
- GB-A- 2 102 106

## Description

La présente invention concerne la protection contre les corrosions et les érosions des chambres de combustion de chaudières. Cette invention s'applique plus particulièrement, sans pour autant être limitée à cette application, à la protection des chambres de combustion des chaudières qui équipent les usines d'incinération d'ordures ménagères et de déchets industriels.

On sait que, dans les installations d'incinération d'ordures ménagères ou industrielles, avec récupération de chaleur, il est nécessaire de protéger les parois des chambres de combustion des chaudières contre la corrosion, dans la zone de développement des flammes, due aux gaz provenant de la combustion des déchets. Généralement, une telle protection est assurée de la façon suivante :
a) soit à l'aide d'un revêtement de pisé réfractaire, à base de carbure de silicium, mis en place, de préférence par projection, sur les panneaux tubulaires constituant les parois de la chambre de combustion. L'inconvénient de cette solution connue réside notamment en ce que la durée de vie de ces pisés est courte, ce qui entraîne une dégradation rapide du revêtement dans les zones les plus exposées, rendant nécessaires des réparations importantes, qui doivent être effectuées fréquemment ;
b) soit à l'aide de pièces réfractaires préfabriquées, ou briques de forme, notamment en carbure de silicium, fixées aux parois de la chaudière. A cet égard, on pourra se référer à GB-A 1 481 571 qui décrit un procédé de fixation et de protection d'un garnissage réfractaire pour fours et chaudières comportant notamment des pièces réfractaires maintenues à l'aide d'éléments d'accrochage en acier, une couche de produit réfractaire assurant la liaison par collage de la pièce réfractaire et de l'élément d'accrochage. La durée de vie de ces pièces est excellente, surtout lorsqu'elles sont réalisées en carbure de silicium. Malheureusement, cette solution exige l'utilisation d'éléments d'ancrage ou d'accrochage fragiles, qui se détruisent par corrosion, en entrainant la chute des pièces réfractaires.

Cette invention s'est fixé pour but d'apporter un perfectionnement à la fixation de ces pièces réfractaires préfabriquées afin d'éviter leur corrosion.

En conséquence, cette invention concerne un procédé de protection et de fixation de pièces réfractaires préfabriquées, fixées aux parois des chambres de combustion de chaudières à l'aide d'éléments d'accrochage maintenus par un produit réfractaire, caractérisé en ce qu'on protège l'élément d'accrochage à l'aide d'une couche de produit réfractaire assurant en outre la liaison par collage de la pièce réfractaire et de l'élément d'accrochage, et en ce qu'on remplit tous les espaces libres compris entre les parois de la chaudière, les éléments d'accrochage et les pièces réfractaires du produit de liaison.

Selon une autre caractéristique de cette invention, ledit produit réfractaire peut être isolant ou conducteur de la chaleur, à liant chimique, hydraulique ou autre, et il peut ou non contenir du carbure de silicium.

Selon une autre caractéristique de cette invention, on communique à l'élément d'accrochage et à son logement dans la pièce réfractaire toute forme appropriée permettant d'améliorer la fixation.

D'autres caractéristiques et avantages de cette invention ressortiront de la description faite ci-après en référence au dessin annexé, qui en illustre divers exemples de réalisation, dépourvus de tout caractère limitatif. Sur le dessin:
- Les figures 1 à 3 sont des vues partielles, en coupe, illustrant trois exemples de mise en oeuvre de l'invention;
- les Figures 4 à 6 illustrent, en coupe, divers exemples de réalisation de pièces réfractaires mi':- ses en oeuvre par l'invention ; et,
- la Figure 7 est une vue en coupe d'une variante de l'invention.

En se référant aux dessins, et plus particulièrement aux Figures 1 à 3, on voit que, selon l'invention, on assure la protection des éléments d'ancrage ou d'accrochage, tels que 10, fixés sur les panneaux tubulaires 12 constituant les parois de la chambre de combustion de la chaudière, à l'aide d'une couche de produit réfractaire 14, qui peut être isolant ou conducteur de la chaleur, à liant chimique, hydraulique ou autre, et qui peut ou non contenir du carbure de silicium. Par ailleurs, toujours selon l'invention, on utilise ce même produit réfractaire pour assurer la liaison entre la pièce réfractaire ou brique 16 et son élément d'accrochage 10.

Dans l'exemple de réalisation de la Figure 1, l'élément d'accrochage 10 et son logement dans la pièce réfractaire 16 présentent des parois à faces parallèles ou cylindriques, la couche du produit de liaison 14 assurant la tenue par simple collage.

Dans la variante illustrée par la Figure 2, l'élément d'accrochage 10_{E} est incliné ou possède une face inclinée vers le haut, en "porte-manteaux", de manière à améliorer la tenue par action de la pesanteur.

Dans le troisième exemple de réalisation illustré par la Figure 3, on utilise un élément d'accrochage 10_{F} qui présente une section plus importante à son extrémité qu'à sa base, et qui est positionné dans un logement de la pièce réfractaire 16 qui possède une forme correspondante. Ainsi, la couche 14 de produit de liaison assure, après séchage, un clavetage mécanique, ce qui améliore nettement la tenue. Il est possible alors de poser des pièces réfractaires en plafond.

On remarquera que les différents modes de réalisation de l'invention décrits ci-dessus permettent de remplacer une brique au milieu d'une paroi sans toucher aux autres.

Selon l'invention, tous les espaces libres entre les différentes pièces réfractaires 16 doivent être soigneusement remplis du produit de liaison, afin d'éviter les infiltrations de gaz et les effets de pompage lors des variations de température.

Selon l'invention, les éléments d'accrochage 10 peuvent être fixés soit sur les ailettes 12 (Figure 4), soit sur les tubes 18 des panneaux tubulaires (Figure 5). De même, les pièces réfractaires 16 peuvent couvrir un tube 18 (Figure 5) ou plusieurs tubes (Figure 6), les points de liaison étant alors soit au droit de l'ailette 12, soit au droit du tube 18.

Selon cette invention, on peut améliorer l'étanchéité entre les pièces réfractaires 16 en créant des chicanes 20 (Figure 7).

De manière connue, le logement de la pièce réfractaire qui reçoit l'élément d'accrochage, tel que 10, peut être borgne ou traversant. S'il est traversant, le remplissage dudit logement par le produit de liaison est facilité, mais la protection de la pièce réfractaire 16 est faible, alors qu'au contraire, s'il est borgne, le remplissage du logement est plus difficile, mais la protection est meilleure.

Bien entendu, les pièces réfractaires peuvent comporter un ou plusieurs logements pour recevoir les éléments d'accrochage. Cependant, il est préférable de les prévoir de dimensions modestes, avec un seul élément d'accrochage, pour éviter les ruptures.

## Revendications

1. Procédé de protection et de fixation de pièces réfractaires préfabriquées, fixées aux parois des chambres de combustion de chaudières, à l'aide d'éléments d'accrochage maintenus par un produit réfractaire, caractérisé en ce qu'on protège l'élément d'accrochage (10, 10', 10"), à l'aide d'une couche de produit réfractaire (14) assurant en outre la liaison par collage de la pièce réfractaire (16) et de l'élément d'accrochage, et qu'on remplit tous les espaces libres compris entre les parois (12) de la chaudière, les éléments d'accrochage (10, 10', 10") et les pièces réfractaires (16) du produit de liaison.

2. Procédé selon la revendication 1, caractérisé en ce que ledit produit réfractaire est isolant.

3. Procédé selon la revendication 1, caractérisé en ce que le produit réfractaire est conducteur de la chaleur.

4. Procédé selon l'une quelconque des revendications précédentes, caractérisé en ce que ledit produit réfractaire est un liant chimique ou hydraulique.

5. Procédé selon l'une des revendications précédentes, caractérisé en ce que ledit produit réfractaire contient du carbure de silicium.

6. Procédé selon l'une quelconque des revendications précédentes, caractérisé en ce qu'on donne à l'élément d'accrochage une face inclinée ou une section plus grande à son extrémité qu'à sa base, telle qu'une forme en queue d'hirondelle.

## Patentansprüche

1. Verfahren zum Schutz und zur Befestigung von vorgefertigten feuerfesten Teilen, die an den Wandungen von Kesselbrennkammern mit Hilfe von durch ein feuerfestes Material gehaltenen Halteelementen befestigt sind, dadurch gekennzeichnet, daß man die Halteelemente (10, 10', 10") mit Hilfe eines aus feuerfestem Material bestehenden Belages (14) schützt, der außerdem die Klebeverbindung zwischen dem feuerfesten Teil (16) und dem Halteelement sicherstellt, und daß man alle zwischen der Kesselwandung (12), den Halteelementen (10, 10', 10") und den feuerfesten Teilen (16) vorhandenen freien Flächen mit dem Verbindungsmaterial bedeckt.

2. Verfahren nach Anspruch 1, dadurch gekennzeichnet, daß das feuerfeste Material isolierend ist.

3. Verfahren nach Anspruch 1, dadurch gekennzeichnet, daß das feuerfeste Material wärmeleitend ist.

4. Verfahren nach einem der vorhergehenden Ansprüche, dadurch gekennzeichnet, daß das feuerfeste Material ein chemisches oder hydraulisches Bindemittel ist.

5. Verfahren nach einem der vorhergehenden Ansprüche, dadurch gekennzeichnet, daß das feuerfeste Material Siliciumcarbid enthält.

6. Verfahren nach einem der vorhergehenden Ansprüche, dadurch gekennzeichnet, daß das Halteelement eine geneigte Fläche oder einen Bereich aufweist, der an seinem freien Ende viel größer ist, als an seiner Basis, ähnlich der Form eines Schwalbenschwanzes.

## Claims

1. A method of protecting and fixing prefabricated refractory components, fixed to the walls of the combustion chambers of boilers, by means of hooking elements held by a refractory product, characterized in that the hooking element (10, 10', 10") is protected by a layer of refractory material (14) ensuring, in addition, the connecting together by gluing of the refractory. component (16) and of the hooking element, and that all the free spaces between the walls (12) of the boiler, the hooking elements (10, 10', 10") and the refractory components (16) are filled with the bonding material.

2. A method according to Claim 1, characterized in that said refractory material is insulating.

3. A method according to Claim 1, characterized in that the refractory material is heat-conducting.

4. A method according to any one of the preceding Claims, characterized in that said refractory material is a chemical or hydraulic binding agent.

5. A method according to one of the preceding Claims, characterized in that said refractory material contains silicon carbide.

6. A method according to any one of the preceding Claims, characterized in that the hooking element is given an inclined face or a section which is larger at its extremity than at its base, such as a dovetail shape.
